# FASCICULE DE BREVET EUROPEEN

(11) **EP 0 414 584 B1**
(45) Date de publication et mention de la délivrance du brevet: **16.12.1992**
(21) Numéro de dépôt: 90401928.8
(22) Date de dépôt: 04.07.1990
(51) Int. Cl.: B22D 31/00, B22D 29/02, B22D 45/00, B24B 31/12

(54) **Installation de nettoyage de pièces de fonderie**
Einrichtung zum Putzen von Gusstücken
Installation for cleaning castings

(30) Priorité: 21.07.1989 FR 8910265
(43) Date de publication de la demande: 27.02.1991
(73) Titulaire: AUTOMOBILES PEUGEOT, 75116 Paris (FR); AUTOMOBILES CITROEN, 92200 Neuilly-sur-Seine (FR)
(72) Inventeur: Cumont, Gérard, F-08330 Vrigne-aux-Bois (FR)
(74) Mandataire: Boivin, Claude

(56) Documents cités:
- WO-A-85/02136
- DD-A- 85 288
- DE-A- 3 219 390

## Description

L'invention a pour objet une installation de nettoyage de pièces de fonderie suivant le préambule de la revendication 1, qui est basé sur le DE-A-3219390.

Un procédé de fonderie couramment utilisé est celui en modèle perdu. Une pièce moulée par ce procédé présente sur ses parois tant intérieures qu'extérieures un dépôt résiduel qui doit être ensuite éliminé. Les installations utilisées jusqu'à présent pour assurer cette élimination comportent des machines à vibrer équipées de moteurs à balourd; la pièce est ensuite débarrassée du dépôt décollé par les vibrations par un lessivage à l'eau ou par grenaillage. Mais ces installations n'assurent qu'un nettoyage imparfait et sont encombrantes et non automatisables.

La présente invention a pour objet une installation de nettoyage de pièces de fonderie qui évite ces inconvénients.

Cette installation est caractérisée en ce que le poste de décolmatage par vibrations comporte une machine pour produire des ultra-sons et des moyens pour transmettre à la pièce de fonderie les vibrations engendrées par les ultra-sons produits.

On a décrit ci-après, à titre d'exemple non limitatif, un mode de réalisation de l'installation selon l'invention, avec référence aux dessins annexés dans lesquels
La Figure 1 est une vue en plan de l'installation,
La Figure 2 est une vue en coupe d'un montage porte-pièce,
La Figure 3 est une vue en élévation du poste de nettoyage,
La Figure 4 en est une élévation latérale,
La Figure 5 est une vue en élévation du poste de soufflage,
La Figure 6 en est une élévation latérale,
La Figure 7 est une vue en élévation du poste d'éjection.

Telle qu'elle est représentée aux dessins, l'installation de nettoyage selon l'invention comprend une table d'indexage 1 qui est montée à rotation autour d'un axe vertical 2 et peut être entraînée par un moteur-frein 3 de façon à faire passer des montages porte-pièces successivement devant un poste de chargement N1, un poste de nettoyage par vibrations N2, un poste de soufflage N3 et un poste d'éjection N4.

Chaque montage porte-pièce est constitué par une plaque 4 dont la forme correspond à celle de la pièce 5 à nettoyer et sur laquelle sont fixés des drageoirs 6 propres à maintenir en position la pièce 5 placée sur la plaque.

Au poste de nettoyage N2, il est prévu une plaque 7 qui est munie de doigts d'indexage 8 et peut être déplacée verticalement par une bielle 9 articulée sur une manivelle 10 commandée par un vérin rotatif 11, par l'intermédiaire d'un accouplement 12. Cette plaque peut traverser une ouverture 13 de la table d'indexage 1 et est solidaire de colonnes verticales 14 montées coulissantes dans des douilles à billes 15. Celles-ci sont liées au bâti 16 de l'installation qui supporte en outre les paliers 17 de la manivelle 10 et le vérin rotatif 11. Lorsque ce vérin est actionné,la plaque 7 est déplacée verticalement et traverse l'ouverture 13 en entraînant vers la haut la plaque porte-pièce 4 qui reposait sur la table 1. Le bâti 16 porte une cloche d'insonorisation fixe 18 dans laquelle vient s'engager la pièce 5 se trouvant sur la plaque 4 lorsque celle-ci est en position haute; il porte également une machine d'émission d'ultra-sons 19 présentant un outil 20 dit "sonotrode" qui est monté sur un chariot 21 mobile verticalement et commandé par un vérin 22. Ce vérin permet ainsi d'amener l'outil 20 au contact de la pièce 5 se trouvant sur la plaque 4 à l'intérieur de la cloche 18.

Au poste de soufflage N3, il est prévu une plaque 7a qui est agencée comme la plaque 7. Elle est munie de doigts d'indexage 8a et peut être déplacée verticalement par une bielle 9a, articulée sur une manivelle 10a, qui est montée dans des paliers 17a et commandée par un vérin rotatif 11a, par l'intermédiaire d'un accouplement 12a. Cette plaque peut traverser une ouverture 13a de la table d'indexage 1 et est solidaire des colonnes verticales 14a montées coulissantes dans des douilles à billes 15a.

Le bâti 16 porte une cloche d'insonorisation fixe 18a dans laquelle vient s'engager la pièce 5 reposant sur la plaque 4 lorsque celle-ci est en position haute. Cette cloche 18a est fixée sur une potence 23 supportant un accumulateur d'air 24. La cloche 18a est reliée d'une part à cet accumulateur 24 et d'autre part à un réseau d'air comprimé. Elle comporte à cet effet des orifices d'entrée d'air 25a et 25b. Chaque montage porte-pièce supporte un bloc d'alimentation 26 et un distributeur 27 dirigeant l'air vers la pièce. La cloche présente également un orifice 28 relié à un dépoussiéreur 29 (voir Figure 1). La potence 23 supporte également un vérin 30 dont le piston est solidaire d'un élément permettant de brider sur la plaque 4 la pièce 5 qui s'y trouve.

Au poste d'éjection N4 est disposé un abattant 31 qui est monté pivotant en 32 par rapport au bâti et dont le mouvement est commandé par un indexeur 33. Cet abattant est constitué par une plaque munie de deux doigts d'indexage 34 et de deux doigts 35 propres à verrouiller sur la plaque un montage porte-pièce et commandés par un vérin 36. Du côté de l'abattant opposé à la table d'indexage 1 se trouve un tapis d'évacuation 37 (voir Figure 1).

L'installation qui vient d'être décrite fonctionne de la manière suivante. Un montage porte-pièce supportant une pièce 5 à nettoyer est placée sur la table d'indexage 1 au poste N1 et passe successivement aux postes N2, N3 et N4.

Au poste N2, la pièce est amenée en position haute dans la cloche 18, par commande du vérin 11 et l'outil 20 est amené au contact de la pièce par le vérin 22; Les ultra-sons, qui sont à une fréquence de l'ordre de 20 KHz, sont transmis à la pièce et les vibrations auxquelles cette pièce est soumise assurent le décollement du dépôt résiduel. Puis la pièce est redescendue sur la table 1.

Au poste N3, la pièce est amenée en position haute dans la cloche 18a et bridée par le vérin 30. L'air comprimé extérieur admis par l'orifice 25a assure le nettoyage de l'extérieur de la pièce et des grosses sections intérieures; celui admis par l'orifice 25b et en provenance de l'accumulateur 30 assure le nettoyage de l'extérieur des pièces et des petits circuits internes. En fin de soufflage, les poussières sont aspirées par le dépoussiéreur 29, puis la pièce est débridée et descendue.

Au poste N4, l'abattant 31 en pivotant vient tout d'abord s'ancrer sous le montage porte-pièce, puis il continue sa course pour dégager de la table 1 le montage qui est verrouillé sur l'abattant par le vérin 36. En fin de course, l'ensemble abattant et montage porte-pièce bascule et la pièce nettoyée tombe par gravité sur le transporteur à bande 37 qui l'évacue.

## Revendications

1. Installation de nettoyage de pièces de fonderie qui comporte au moins un poste de décolmatage par vibrations (N2),
caractérisée en ce que le poste de décolmatage par vibrations (N2) comporte une machine (19) pour produire des ultra-sons et des moyens (20) pour transmettre à la pièce de fonderie (5) les vibrations engendrées par les ultra-sons produits.

2. Installation selon la revendication 1,
caractérisée en ce que le poste de décolmatage (N2) comprend des moyens (9,10,11) pour soulever la pièce (5) dans une cloche insonorisée (18).

3. Installation selon la revendication 1 ou 2,
caractérisée en ce que les moyens (20) de transmission des vibrations sont montés sur un chariot (21) mobile verticalement.

4. Installation selon l'une des revendications précédentes,
caractérisée en ce que l'installation comporte un poste de soufflage et d'aspiration (N3).

5. Installation selon la revendication 4,
caractérisée en ce que le poste de soufflage et d'aspiration (N3) comprend des moyens (9a,10a,11a) pour soulever la pièce (5) dans une cloche insonorisée (18a) qui est reliée d'une part à une source d'air comprimée et d'autre part à un dépoussiéreur (29).

6. Installation selon la revendication 5,
caractérisée en ce que le poste de soufflage et d'aspiration comprend des moyens (30) pour brider la pièce (5) à l'intérieur de la cloche (18a).

7. Installation selon l'une quelconques des revendications précédentes,
caractérisée en ce qu'elle comporte un poste d'éjection (N4) des pièces nettoyées qui comprend un abattant basculant (31) et des moyens (35) pour verrouiller un support de pièce sur cet abattant.

8. Installation selon l'une quelconque des revendications précédentes,
caractérisée par une table indexée (1) propre à faire passer devant les divers postes de l'installation des plaques (4) destinées à supporter les pièces (5) à nettoyer.

## Patentansprüche

1. Einrichtung zum Putzen von Gußstücken mit mindestens einer Putzstation durch Vibration (N2),
dadurch gekennzeichnet, daß die Putzstation durch Vibration (N2) eine Maschine (19) zur Erzeugung von Ultraschallwellen sowie Mittel (20) zum Übertragen der durch die Ultraschallwellen erzeugten Vibration auf das Gußstück (5).

2. Einrichtung nach Patentanspruch 1, dadurch gekennzeichnet, daß die Putzstation durch Vibration (N2) Mittel (9, 10, 11) zum Anheben des Werkstückes (5) unter eine schallisolierte Abdeckhaube (18) besitzt.

3. Einrichtung nach Patentanspruch 1, dadurch gekennzeichnet, daß die Mittel (20) zur Übertragung der Vibrationen auf einem senkrecht verfahrbaren Schlitten angebracht sind.

4. Einrichtung nach einem beliebigen der vorigen Patentansprüche, dadurch gekennzeichnet, daß sie eine Gebläse- und Absaugstation (N3) besitzt.

5. Einrichtung nach Patentanspruch 4, dadurch gekennzeichnet, daß die Gebläse- und Absaugstation (N3) Mittel (9a, 10a, 11a) zum Anheben des Werkstückes (5) unter eine schallisolierte Abdeckhaube (18a) besitzt sowie einerseits an eine Druckluftquelle und andererseits an eine Staubbehälter (29) angeschlossen ist.

6. Einrichtung nach Patentanspruch 4, dadurch gekennzeichnet, daß die Gebläse- und Absaugstation (N3) Mittel (30) zum Festhalten des Werkstückes (5) unter der Haube (18a) besitzt.

7. Einrichtung nach einem beliebigen der vorigen Patentansprüche, dadurch gekennzeichnet, daß sie eine Auswurfstation (N4) für geputzte Gußstücke besitzt, die aus einer Schwenkplatte (31) und Mitteln (35) zum Verriegeln einer Werkstückhalterung auf dieser Platte besteht.

8. Einrichtung nach einem beliebigen der vorigen Patentansprüche, dadurch gekennzeichnet, daß sie einen Drehtisch (1) besitzt, durch den die zur Halterung der zu putzenden Werkstücke (5) dienenden Platten (4) zu den verschiedenen Stationen gelangen.

## Claims

1. Casting piece cleaning installation comprising at least one cleaning station (N2) with cleaning effected via vibrations, wherein the vibration-cleaning station (N2) comprises a machine (19) to produce ultrasounds and means (20) to transmit to the casting piece (5) the vibrations generated by said ultrasounds.

2. Installation according to claim 1, wherein the cleaning station (N2) includes means (9, 10, 11) to lift up the piece (5) from a soundproofed bell (18).

3. Installation according to claim 1 or 2, wherein the means (20) for transmitting vibrations are mounted vertically on a mobile carriage (21).

4. Installation according to any one of the preceding claims, wherein the installation comprises a suction and blowing station (N3).

5. Installation according to claim 4, wherein the suction and blowing station (N3) includes means (9a, 10a, 11a) for lifting up the piece from a soundproofed bell (18a) connected to firstly a compressed air source and secondly to a dust catcher (29).

6. Installation according to claim 5, wherein the blowing and suction station includes means (30) to flange the piece (5) inside the bell (18a).

7. Installation according to any one of the preceding claims, wherein it comprises a station (N4) for ejecting the cleaned pieces and includes a tilting flap (31) and means (35) for locking a piece support on this flap.

8. Installation according to anyone of the preceding claims, wherein the indexed table is adapted to have plates (4) move in front of the various installation stations for supporting the pieces (5) to be cleaned.
